# EUROPÄISCHE PATENTSCHRIFT

(11) **EP 3 128 103 B1**
(45) Veröffentlichungstag und Bekanntmachung des Hinweises auf die Patenterteilung: **12.12.2018**
(21) Anmeldenummer: 16184456.8
(22) Anmeldetag: 08.01.2010
(51) Int. Cl.: E04F 15/20, E04B 1/86, E04F 15/18

(54) **ENTKOPPLUNGSMATTE**
DECOUPLING MAT
TAPIS DE DESOLIDARISATION

(30) Priorität: 18.03.2009 DE 202009003690 U; 11.11.2009 DE 202009015350 U
(43) Veröffentlichungstag der Anmeldung: 08.02.2017
(62) Teilanmeldung aus: 10702260.0
(73) Patentinhaber: Construction Research & Technology GmbH, 83308 Trostberg (DE)
(72) Erfinder: QUITTMANN, Jürgen, verstorben (DE)
(74) Vertreter: BASF IP Association

(56) Entgegenhaltungen:
- EP-A1- 1 726 715
- EP-A2- 1 712 695
- DE-B- 1 211 370
- DE-U1-202005 004 127
- DE-U1-202006 017 054
- US-A- 5 082 712

## Beschreibung

Die Erfindung bezieht sich auf eine Entkopplungsmatte, umfassend mehrere Schichten, welche zum Entkoppeln, Abdichten und zur Trittschalldämmung verwendet werden kann, sowie einen Aufbau umfassend diese Entkopplungsmatte.

Derartige Entkopplungsmatten werden im Bauwesen eingesetzt.

In der Bauwirtschaft kommt es insbesondere bei der Herstellung neuer Fußböden, aber auch bei der Sanierung bestehender Fußböden sowohl im Innenbereich als auch im Außenbereich immer wieder zu Materialpaarungen, die unterschiedliche Eigenschaften aufweisen. Solche Paarungen sind beispielsweise Beton/Holz oder Beton/Fliesen, die insbesondere im Neubau angewendet werden. Bei der Sanierung alter Fußböden wird häufig ein Holzfußboden auf alte Fliesen oder umgekehrt aufgesetzt. Materialien dieser Art haben aber bekanntlich unterschiedliche Eigenschaften und so verhalten sich die verschiedenen Materialien auf von außen eingebrachte Belastungen und gegenüber Temperatur- und Feuchtigkeitseinflüssen auch unterschiedlich. So kommt es bei diesen Paarungen zu inneren Spannungen, die die Materialien insbesondere in der XY-Ebene, also horizontal unterschiedlich ausdehnen oder zusammenziehen und daher Verwerfungen oder Risse erzeugen.

Es ist daher gängige Praxis, zwischen den beiden Materialien eine Einlage vorzusehen, die diese unterschiedlichen Spannungen in der XY-Ebene auszugleichen vermag. Diese Einlage muss also in der Fläche weitestgehend dehnbar sein. Sie muss aber auch gegenüber den Belastungen des Fußbodens ausreichend tragfähig sein. Insbesondere beim Verlegen von starren Belägen, wie z. B. Fliesen und Platten ist eine Entkopplung des Oberbelages vom Untergrund angebracht, um den Untergrund und Belag mechanisch voneinander zu trennen. Darüber hinaus spielt in der Praxis häufig, außer der Entkopplung des Belages, noch die Abdichtung des Untergrundes gegen das Eindringen von Wasser oder auch der Schutz des Belages vor aufsteigendem Wasser eine wichtige Rolle. Insbesondere bei der Verlegung von Fliesen und Platten auf Balkonen und Terrassen stellt das Abdichten eine wichtige zusätzliche Maßnahme zu der Entkopplung dar.

Ist sowohl eine Entkopplungs- als auch eine Abdichtungsmaßnahme vorgesehen, wird unter mehreren Möglichkeiten in der Praxis auch häufig eine strukturierte Kunststoffbahn oder -folie verwendet.

Es wird daher häufig eine strukturierte Kunststofffolie verwendet, bei der die Struktur an der Oberseite der Kunststofffolie aus einer Vielzahl von gleichen, dicht beieinander liegenden und gleichmäßig verteilten Hohlräumen und zwischen den Hohlräumen verlaufenden Stegen gebildet wird. An ihrer Unterseite stellen sich die Hohlräume zwangsläufig als Erhebungen und die Stege als Einkerbungen dar. Diese strukturierte Kunststofffolie wird während der Verarbeitung mit ihrer Unterseite in ein Mörtelbett verlegt und an ihrer Oberseite mit einer Mörtelschicht verstrichen. Darauf kommt das Deckmaterial. Auf Grund ihrer geringen Materialstärke und der Vielzahl der Hohlräume ist die Kunststofffolie in der Lage, in der XY-Ebene zu arbeiten und die in diese Richtung wirkenden Spannungen aufzunehmen. Diese Kunststofffolie ist aber nicht ausreichend tragfähig, weil sich die Tragfähigkeit der Kunststofffolie in der Hauptsache aus der Struktur der Kunststofffolie mit den erhabenen Stege einerseits und den Erhebungen andererseits und der Materialstärke der Kunststofffolie ergibt. Insbesondere die schmalen Stege und die geringe Materialstärke gewährleisten keine ausreichende Stabilität. Der beidseitig aufgebrachte Mörtel kann auch keine gleichmäßige Druckverteilung gewährleisten, weil die Hohlräume und die Zwischenräume relativ klein und eng gehalten sind und daher nicht ausreichend mit dem Mörtel gefüllt werden können.

Unter www.schlueter.de wird mit der Bezeichnung Schlüter-Ditra eine Entkopplungsbahn vorgestellt. Diese Entkopplungsbahn besteht aus einer relativ starren Polyäthylenbahn, die an ihrer Oberseite mit quadratischen und schwalbenschwanzartig hinterschnittenen Vertiefungen und dazwischen liegenden, gitterartig verlaufenden Stegen ausgestattet ist. Auf der Unterseite ist ein Trägervlies aufgeklebt. Die Polyethylenbahn ist relativ dick ausgelegt und die Stege haben eine große Breite. Das macht die Polyethylenbahn in sich sehr stabil. Obendrein sind die Vertiefungen in der Flächen sehr groß ausgelegt, die leicht mit Mörtel oder ein Kleber befüllbar sind. Diese Befüllungen sind ebenfalls sehr belastbar und so verteilt sich die Belastung des Fußbodens sowohl auf die Polyethylenbahn als auch auf die Befüllungen. Diese Entkopplungsbahn ist also sehr trittfest. Diese Tragfähigkeit geht aber zu Lasten der Flexibilität der Polyethylenbahn. Durch die geringe Flexibilität der Bahn ist deren Handhabung bei der Verlegung schwierig. Das Zuschneiden in die gewünschte Form wird erschwert und die Bahn kann sich nur schlecht an den womöglich unebenen Untergrund anpassen. Weiter hat sich in der Praxis gezeigt, dass sich die zur vollen Funktionsfähigkeit an der Unterseite notwendigen Hohlräume mit der Zeit mit Mörtelresten zusetzen. Ein weiterer Nachteil dieser Entkopplungsbahn besteht auch darin, dass die Befüllung der oberseitigen Hohlräume mit einem Mörtel oder einem Kleber ausschließlich auf der Baustelle erfolgen muss. Das verlangt dort einen zusätzlichen Arbeitsgang, der die Kosten für das Bauvorhaben erhöht.

Aus der DE 20 2006 017 054 U1 ist weiterhin ein Entkopplungs- und Drainagesystem beschrieben, das für den Außenbereich vorgesehen ist und demnach zusätzliche Elemente zur Ableitung von eingedrungener Feuchtigkeit und zur Vermeidung der Kapillarwirkung eingeschlossener Feuchtigkeit besitzt. Kernstück des Entkopplungssystems ist eine Verankerungsschicht, die aus einem Strukturelement mit Gitterstäben und gleichmäßig zwischen den Gitterstäben verteilten Hohlräumen besteht. Die Hohlräume sind mit einem Gemisch aus Quarzsand und einem Bindemittel verfüllt, das im feuchten Zustand entweder maschinell bei der Herstellung des Entkopplungs- und Drainagesystems oder manuell bei der Verlegung am Einbauort eingebracht wird. Nach dem Aushärten des Bindemittels kommt es zu einer Klebverbindung zwischen den einzelnen Körner des Quarzsandes und zwischen der gesamten Quarzsandfüllung und den Gitterstäben des Strukturelementes.
Dieses Entkopplungs- und Drainagesystem ist für den Innenbereich nur bedingt geeignet, weil es in der Höhe zu stark aufbaut. Als Verbundabdichtungsmaßnahme , z. B. mit einem Fliesenbelag in Anlehnung an das in Deutschland gültige ZDB-Merkblatt "Hinweise für die Ausführung von Abdichtungen im Verbund mit Bekleidungen und Belägen aus Fliesen und Platten für den Innen- und Außenbereich", ist das System nicht geeignet, da eine Verbundabdichtung mit Hilfe von z. B. Abdichtungsbänder etc. im Randbereich des Systems nicht zuverlässig möglich ist, und es somit zu einer Unterwanderung von Feuchtigkeit kommen kann.

Die DE 20 2005 004 127 beschreibt eine Trägerplatte aus folienartigem Kunststoff für einen plattenbekleideten Bodenaufbau. Die Trägerplatte soll hierbei der Entkopplung dienen. In der Kunststofffolie sind Vertiefungen ausgeformt, wodurch eine Vielzahl von Kammern ausgebildet sind. Beide Seiten der Trägerplatte sind mit einem netzartigen Gewebe oder Vlies versehen. Das Gewebe oder Vlies auf der Seite der Vielzahl von Kammern ist dabei so beschaffen, dass auf der Baustelle beim Verlegen der Trägerplatte der verwendete Kleber oder Mörtel durch das Gewebe oder Vlies in die Kammern eindringen kann. Hierbei ist es nachteilig, dass die Entkopplungswirkung nicht optimal ist, da der Kleber oder Mörtel in den Kammern der Trägerplatte mit dem Bodenbelag eine Einheit bildet. Insbesondere ist das Einbringen des Mörtels oder Klebers in die Kammer auf der Baustelle sehr arbeitsaufwändig und es können sich weiterhin luftgefüllte Hohlräume in der Trägerplatte bilden, welche die Druckbelastbarkeit der Trägerplatte verringern und sogar zu einer Ablösung des Belags führen können. Ein weiterer Nachteil der Trägerplatte besteht darin, dass diese für eine Trittschalldämmung wenig geeignet ist. Der Schall wird vom Bodenbelag durch den Kleber oder Mörtel über die Kammern der Trägerplatte direkt auf den Untergrund übertragen.
Dies ist ein allgemeines Problem der Entkopplungsmatten oder Entkopplungsbahnen aus dem Stand der Technik.

Die EP 1726715 offenbart eine elastische Unterlage für Bodenbeläge, beispielsweise Bodenbeläge für Sportanlagen wie Kunstrasen, wobei die Unterlage eine erste laminare Struktur und eine zweite laminare Struktur aufweist. Die laminaren Strukturen bilden hierbei Hohlräume aus, die mit körnigem elastischem Material gefüllt sind. Die Unterlange umfasst weiterhin auf beiden Seiten der laminaren Stuktur eine Vliesschicht.

Die Trittschalldämmung hat beim Gebäudebau große Bedeutung. Vor allem Betonkonstruktionen verbreiten den Trittschall. Der Trittschall wird zum Teil noch verstärkt. Deshalb ist eine Trittschalldämmung vorgeschrieben. Dazu werden üblicherweise zunächst Kunststoffschaumplatten in einer Dicke von 3 bis 20 mm auf dem Boden verlegt und darüber ein Estrich gegossen. Eine häufig vorkommende Rohdeckendicke ist 160 mm, die Estrichdicke liegt im Allgemeinen bei 50 mm. Als Kunststoffschaumplatten finden überwiegend Polyethylenplatten Verwendung. Der Boden/Deckenaufbau hängt im Übrigen davon ab, ob Fliessestrich aufgebracht wird. In diesem Fall wird über die Trittschalldämmung eine Folie gelegt, damit der Fliessestrich nicht in die Fugen zwischen den Platten der Trittschalldämmung fließen und Schallbrücken bilden kann.

Der Erfindung liegt daher die Aufgabe zu Grunde, eine gattungsgemäße Entkopplungsmatte zu entwickeln, die sowohl eine hohe Entkopplungsfähigkeit als auch eine hohe Tragfähigkeit besitzt. Weiterhin sollte die Entkopplungsmatte gleichzeitig eine hervorragende Trittschalldämmung ermöglichen und eine Verbundabdichtungsmaßnahme darstellen. Weiter sollte die Matte einen Dampfdruckausgleich bei rückwärtiger Feuchtigkeitseinwirkung ermöglichen sowie einfach und kostensparend in der Herstellung sein.

Diese Aufgabe wird gelöst durch eine Entkopplungsmatte zum Abdichten, Entkoppeln und zur Trittschalldämmung umfassend mehrere Schichten in folgender Reihenfolge
α) erste Gewebe- oder Vliesschicht **1**,
β) erste Kunststofffolienschicht **2**,
γ) zweite Kunststofffolienschicht **3** mit ebener, zusammenhängender Grundfläche **4** und einseitig tiefgezogenen Ausprägungen 5, wobei die Ausprägungen **5** mit einem Füllstoff **6** verfüllt sind und der Füllstoff 6 und die zweite Kunststofffolienschicht 3 miteinander verklebt sind, und wobei die zusammenhängende Grundfläche 4 mit der ersten Kunststofffolienschicht 2 verbunden ist, so dass ausgeschlossen ist, dass sich der Füllstoff 6 während des Transportes oder der anschließenden Verarbeitung aus der zweiten Kunststofffolienschicht 3 herauslösen und verloren gehen kann,
δ) zweite Gewebe- oder Vliesschicht 7,
wobei die Entkopplungsmatte wasserundurchlässig ist.

Die neue Entkopplungsmatte beseitigt die genannten Nachteile des Standes der Technik. Aus dem mehrschichtigen Aufbau, in dem die einseitig tiefgezogenen Ausprägungen bereits mit einem Füllstoff verfüllt sind, ergibt sich insbesondere der Vorteil, dass die Entkopplungsmatte komplett fabrikseitig hergestellt werden kann und die Hohlräume nicht erst beim Verlegen mit einem Kleber oder Mörtel verfüllt werden müssen. Die erfindungsgemäße Entkopplungsmatte erfüllt darüber hinaus die Aufgabe einer Verbundabdichtungsmaßnahme nach ZDB-Merkblatt "Hinweise für die Ausführung von Abdichtungen im Verbund mit Bekleidungen und Belägen aus Fliesen und Platten für den Innen- und Außenbereich". Weiter ermöglicht diese durch die unterseitig offen bleibenden Luftkanäle einen Dampfdruckausgleich bei rückwärtiger Feuchtigkeitseinwirkung sowie eine Reduktion des Trittschalls.

Die Herstellung der Platte kann durch einfaches Verfüllen der einseitig tiefgezogenen Ausprägungen **5** der zweiten Kunststofffolienschicht **3** mit dem Füllstoff **6** erfolgen. Bei dem Bindemittel handelt es sich bevorzugt um ein Bindemittel auf Kunststoffbasis, welches eine feste Verbindung mit der zweiten Kunststofffolienschicht **3** und ggf. der ersten Kunststofffolienschicht **2** eingehen kann. Dabei kann das Bindemittel ein Kunststoff sein, der sich unter dem Einfluss von Wärme so verflüssigt, dass er die gesamte Oberfläche der einzelnen Sandkörner und alle Innenflächen der einseitig tiefgezogenen Ausprägungen **5** der Kunststofffolie **3** benetzt. Der Kunststoff kann weiterhin bevorzugt dazu in der Lage sein, in erhitztem Zustand und ggf. unter Druck mit der Kunststofffolie **3** eine Schweissverbindung einzugehen und während der Abkühlphase auszuhärten und mit den Sandkörnern des Füllstoffes **6** zu verkleben und ist insbesondere Polyethylen oder ein Ethylen-Vinylacetat-Copolymer. Der Füllstoff **6** kann also in seiner Gesamtheit und weiterhin mit der Kunststofffolie **3** verklebt sein. Anschließend wird die erste Kunststofffolienschicht **2** aufgebracht.

In einer bevorzugten Ausführungsform weisen die tiefgezogenen Ausprägungen **5** flächige Unterseiten **8** auf, welche zur ebenen, zusammenhängenden Grundfläche **4** parallel und in einer Ebene ausgerichtet sind. Insbesondere entsprechen die Unterseiten der tiefgezogenen Ausprägungen **8** mindestens 35% der Gesamtfläche der Kunststoffträgerfolie. Hierdurch kann eine hohe Druckfestigkeit der Entkopplungsmatte erreicht werden.

Die erste und zweite Kunststofffolienschicht 2 und 3 können bevorzugt durch Verkleben oder Thermobonding miteinander verbunden werden. Insbesondere bevorzugt ist es, wenn der Füllstoff 6 ein Bindemittel umfasst, wobei der verwendete Füllstoff **6** auch auf die ebene, zusammenhängende Grundfläche **4** aufgetragen wird. Das enthaltene Bindemittel kann hierbei als Kleber zum Verbinden der Kunststofffolienschichten 2 und 3 dienen. Hierdurch können Herstellungskosten gespart werden. Es ist weiterhin als bevorzugt anzusehen, dass die erste Gewebe- oder Vliesschicht **1** und die erste Kunststofffolienschicht **2** zunächst durch Verkleben oder Thermobonding miteinander verbunden werden, insbesondere bevorzugt durch Thermobonding und erst nachfolgend die Kunststofffolienschichten 2 und 3 miteinander verbunden werden. Die zweite Gewebe- oder Vliesschicht **7** und die zweite Kunststofffolienschicht **3** können ebenfalls durch Verkleben oder Thermobonding miteinander verbunden werden, bevorzugt durch Thermobonding.

Insbesondere handelt es sich bei der ersten und der zweiten Gewebe- oder Vliesschicht 1 und **7** der Schicht α) und δ) um einen Vliesstoff, ein Textilgewebe, ein feinmaschiges Gewebe oder ein feinmaschiges Gestrick. Die Gewebe- oder Vliesschichten **1** und **7** können einzelne Kunststofffasern oder Kunststoffgarne umfassen oder daraus bestehen. Bei dem Vliesstoff handelt es sich bevorzugt um ein Struktur-Vlies aus Polyester, Polypropylen, oder Polystyrol. Weiterhin kann es sich um ein Glasfaservlies handeln. Unter Vliesstoffen werden textile Flächengewebe verstanden, welche als Wirrgelege einzelne Fasern oder Fäden umfassen. Im Gegensatz dazu werden Gewebe, Gestricke und Gewirke aus regelmäßig angeordneten Fäden oder Garnen hergestellt. Die Gewebe- oder Vliesschichten sind bevorzugt so gestaltet, dass diese von einem Mörtel oder einem Kleber leicht penetriert werden können und die Entkopplungsmatte hierdurch mit dem Untergrund und dem Belag eine feste Bindung eingehen kann. Insbesondere die zweite Gewebe- oder Vliesschicht **7** ist so gestaltet, dass sie ein Eindringen eines Mörtels oder eines Klebers in die Hohlräume **10** verhindert. Dies ermöglicht durch die dadurch generierten unterseitig offen bleibenden Luftkanäle einen Dampfdruckausgleich bei rückwärtiger Feuchtigkeitseinwirkung.

Durch das Verfüllen der tiefgezogenen Ausprägungen **5** mit einem Füllstoff **6** werden Stützkörper erhalten, welche durch die Form der tiefgezogenen Ausprägungen **5** bestimmt sind und zu einer hohen Druckfestigkeit der Folie führen. Gleichzeitig werden durch die einseitig tiefgezogenen Ausprägungen **5** in der zweiten Kunststofffolienschicht 3 Hohlräume **10** erzeugt, welche durch die Stützkörper stabilisiert werden und als Drainage wirken können. Aus dem Aufbau ergibt sich aber in einer bevorzugten Ausführungsform noch ein weiterer Vorteil. So wird bei Verwendung eines Füllstoffs **6** enthaltend ein Bindemittel dauerhaft verwirklicht, dass die Stützkörper und die Seitenwände 11 und die flächige Unterseiten **8** der Kunststofffolie einteilig ausgeführt sind. Das erhöht die Stabilität der Entkopplungsmatte, weil sich die Eigenstabilität der aufrecht stehenden Seitenwände der Kunststofffolie 11 mit der Eigenstabilität der Stützfüße addiert. Die Entkopplungsmatte weist bevorzugt eine Traglast von größer 20 t/m² bzw. eine Druckfestigkeit von größer 0,2 N/mm² auf. Dabei bleibt die Flexibilität der Entkopplungsmatte unberührt, weil diese sich allein aus der Dicke der Kunststofffolien **2** und **3** und dem Abstand der Ränder der tiefgezogenen Ausprägungen **9** auf der ebenen, zusammenhängenden Grundfläche zueinander ergibt.

Es ist hierbei als bevorzugt anzusehen, dass in der zweiten Kunststofffolienschicht 3 der Abstand der Ränder der tiefgezogenen Ausprägungen **9** auf der ebenen, zusammenhängenden Grundfläche **4** zueinander mindestens 3 mm beträgt.

Die Geometrie der tiefgezogenen Ausprägungen **5** im horizontalen Querschnitt (XY-Richtung, siehe Figur 2 und 3) kann in weiten Bereichen frei gestaltet werden. Um eine günstige Produktion der Entkopplungsmatte zu gewährleisten, ist insbesondere ein quadratischer oder rechteckiger Querschnitt bevorzugt. Es kann sich aber auch um einen runden oder elipsoiden Querschnitt handeln, wobei auf einer Entkopplungsmatte auch verschiedene horizontale Querschnittsgeometrien nebeneinander verwirklicht werden können. Der maximale Durchmesser **12** der tiefgezogenen Ausprägungen 5 in XY-Richtung auf der ebenen, zusammenhängenden Grundfläche 4 sollte bevorzugt weniger als 25 mm betragen.

Aufgrund des erfindungsgemäßen Aufbaus kommt es also zu einer Trennung der beiden Funktionen der Trittfestigkeit und der Flexibilität der Entkopplungsmatte, wodurch sowohl die Tragfähigkeit als auch die Flexibilität der Entkopplungsmatte optimal und unabhängig voneinander nach den jeweiligen Anforderungen ausgelegt werden kann.

Bei der Dimensionierung der Entkopplungsmatte wird daher zunächst von der Flexibilität ausgegangen und daraus eine optimale Folienstärke für die Kunststofffolien **2** und **3** ermittelt. Mit der so festgelegten Stärke der Kunststofffolien **3** kann dann die Stabilität der Seitenwände **11** der tiefgezogenen Ausprägungen **5** berechnet werden. Aus der Differenz der vorgegebenen Stabilität der Entkopplungsmatte und der errechneten Stabilität der Kunststofffolie lassen sich dann die genauen Abmessungen der Stützfüße festlegen. Die so optimierte Entkopplungsmatte spart Material, Verarbeitungszeit und sichert eine hohe Funktionalität.

Für die vorliegende Erfindung ist es besonders vorteilhaft wenn die Kunststofffolie der zweiten Kunststofffolienschicht 3 eine Dicke von 100 bis 500 µm aufweist. Die Kunststofffokann aus Polyethylen oder einem Copolymer aus Ethylen und Vinylacetat bestehen. Hierdurch werden eine ausreichende Stabilität und eine sehr gute Flexibilität erreicht. Die hohe Flexibilität der Entkopplungsmatte ermöglicht ein Aufrollen und damit einen Raum sparenden Transport zur Baustelle. Dabei ist durch die erste Kunststofffolienschicht **2** ausgeschlossen, dass sich der Füllstoff **6** während des Transportes oder der anschließenden Verarbeitung aus der Kunststofffolie **3** herauslösen und verloren gehen kann. Die komplette fabrikmäßige Vorfertigung spart auch Kosten während der Verarbeitung am Einsatzort, weil dadurch das manuelle Einstreichen eines Dünnmörtelbettes wegfällt. In einer bevorzugten Ausführungsform weist die zweite Kunststofffolienschicht 3 eine Dicke von 3 bis 50 mm, bevorzugt 5 bis 15 mm auf.

Es ist zweckmäßig, wenn der Füllstoff 6 aus einem verklebten Gemisch aus Quarzsand und einem Bindemittel besteht, wobei als Bindemittel ein Thermoplast wie Polypropylen oder Ethylen-Vinylacetat-Copolymer verwendet werden kann. Dieses Gemisch ist in der Praxis bereits als tragfähig erprobt. Dabei ist besonders zweckmäßig, wenn das Bindemittel, das für die Verklebung des Füllstoffs **6** verwendet wird, gleichzeitig mit der Kunststofffolie **3** verschweißbar ist. Das macht das Herstellungsverfahren effektiv, weil sowohl die Verklebung als auch die Verschweißung bzw. das Thermobonding fabrikmäßig und in einem einzigen Arbeitsgang vorgenommen werden kann. Es ist hierbei auch als bevorzugt anzusehen, dass mindestens zwei Schichten der Entkopplungsmatte durch Kleben miteinander verbunden sind, wobei es sich bei dem Kleber bevorzugt um einen Thermoplasten wie Polypropylen oder Ethylen-Vinylacetat-Copolymer handelt. Weiterhin ist bevorzugt, dass mindestens zwei Schichten der Entkopplungsmatte durch Thermobonding verbunden sind.

Des weiteren betrifft die vorliegende Erfindung einen Aufbau, insbesondere für einen plattenbekleideten Bodenaufbau, wobei die erfindungsgemäße Entkopplungsmatte mit der Seite auf der sich die tiefgezogenen Ausprägungen befinden, auf einen Untergrund aufgebracht ist und auf die Entkopplungsmatte ein Kleber oder Mörtel aufgebracht ist, welcher ggf. mit Platten, insbesondere mit Betonsteinen, Naturstein oder Fließen belegt ist.

Bei dem Untergrund kann es sich beispielsweise um Beton, Estrich oder einen Fliesen- und Plattenbelag handeln, wobei die Entkopplungsmatte bevorzugt durch einen Mörtel oder Kleber mit dem Untergrund verbunden ist. Als Untergrund ist praktisch jedes Material geeignet.

Durch die erfindungsgemäße Entkopplungsmatte wird eine sehr gute Trittschalldämmung erreicht. Ohne an eine Theorie gebunden zu sein, wird davon ausgegangen, dass dies im Vergleich zu den Entkopplungsmatten nach dem Stand der Technik insbesondere durch die Trennung des Füllstoffes **6** von dem aufgebrachten Belag durch die erste Kunststofffolienschicht 2 erreicht wird. Durch diese erfindungswesentliche Ausgestaltung der Entkopplungsmatte wird eine Bildung von Schallbrücken vermieden. Schallbrücken, d.h. schwingungsfähige Verbindungen zwischen schallerzeugenden Bauteilen, wie sie durch das Begehen des Belags eines Fußbodens erzeugt werden, übertragen die Schwingungen auf den Untergrund, wo sich der Schall als Körperschall fortpflanzt und sich unter Umständen in der gesamten Konstruktion ausbreiten kann. Durch die Kombination der ersten Kunststofffolienschicht **2** mit der ersten Gewebe- oder Vliesschicht 1 wird eine Bildung von Schallbrücken wirksam vermieden. In einer bevorzugten Ausführungsform wird durch die erfindungsgemäße Entkopplungsmatte bei einer Dicke der Matte von 10 mm eine Trittschallminderung (ISO 140-8) von ΔL_{w} > 5 dB, bevorzugt Δ L_{w} > 7,5 dB (bewertet nach ISO 717-2) erreicht.

Ein weiterer Gegenstand der vorliegenden Erfindung ist die Verwendung der erfindungsgemäßen Entkopplungsmatte zum Entkoppeln, Abdichten und zur Trittschalldämmung, wobei die Entkopplungsmatte bevorzugt in einem erfindungsgemäßen Aufbau eingesetzt wird.

Die erfindungsgemäße Platte eignet sich sowohl für den Innenbereich als auch für den Außenbereich und kann beispielsweise im Innenausbau von Gebäuden als auch für Balkone und Terrassen eingesetzt werden.

Die Erfindung soll anhand von Ausführungsbeispielen näher erläutert werden.

Dazu zeigen:
Figur 1: einen Querschnitt durch die erfindungsgemäße Entkopplungsmatte entlang der Linie B-B aus der Figur 2 und
Figur 2: einen Längsschnitt durch die Entkopplungsmatte entlang der Linie A-A aus der Figur 1 und
Figur 3: einen Längsschnitt durch eine weitere Ausführungsform einer Entkopplungsmatte entlang der Linie A-A aus der Figur 1.

Danach besteht die Entkopplungsmatte (Figur 1) aus einer geschlossenen Kunststofffolie **3**, die eine Materialstärke zwischen 100 und 500 µm besitzt und damit rollfähig ausgeführt ist. Die Kunststofffolie ist in eine bestimmte Struktur verpresst. Dabei ergibt sich diese Struktur aus einer Vielzahl von einseitig tiefgezogenen Ausprägungen **5**, die zu einer Seite offen sind. Jede einseitig tiefgezogene Ausprägungen **5** ist im Querschnitt (Figur 2) kreisförmig ausgeführt und besitzt eine konisch verlaufende Seitenwand **11** und eine flächige Unterseiten **8** (Figur 1). Diese einseitig tiefgezogenen Ausprägungen **5** (Figur 2) sind auf mehreren, in zur Linie B-B parallel verlaufenden Schnittebenen in Reihe und in gleichen Abständen zueinander angeordnet. Dabei sind die einseitig tiefgezogenen Ausprägungen **5** einer benachbarten zur Linie B-B parallel verlaufenden Schnittebenen C-C so versetzt zueinander angeordnet, dass die einseitig tiefgezogenen Ausprägungen **5** einer Schnittebene B-B zu den einseitig tiefgezogenen Ausprägungen **5** der anderen Schnittebene C-C auf Lücke zueinander stehen. Der Durchmesser **12** der einseitig tiefgezogenen Ausprägungen **5** ist so groß und der Abstand **9** zweier benachbarter einseitig tiefgezogener Ausprägungen **5** so eng gewählt, dass eine ebene, zusammenhängende Grundfläche **4** gebildet wird, wobei alle Abstände **9** etwa die gleiche Breite haben. Weiterhin bildet die Kunststofffolie **3** (Figur 1) Hohlräume **10** aus, die einen zusammenhängenden Raum ergeben.

Die Entkopplungsmatte besteht aus einer Vielzahl von einseitig tiefgezogenen Ausprägungen **5** welche mit einem Füllstoff **6** verfüllt sind (Figur 1), wobei der Füllstoff durch ein Bindemittel mit der Kunststofffolie **3** verbunden ist. Der Füllstoff **6** ist aus einem Gemisch aus Quarzsand und einem Bindemittel zusammensetzt. Der Füllstoff **6** ist also in seiner Gesamtheit und weiterhin mit der Kunststofffolie **3** und der Kunststofffolie **2** verklebt. Auf der Oberseite und der Unterseite der Entkopplungsmatte ergibt sich eine ebene und geschlossene Fläche aus den Gewebe- oder Vliesschichten **1** und **7**.

In Figur 3 wird eine zu Figur 2 alternative Ausführungsform der Entkopplungsmatte dargestellt. Jede einseitig tiefgezogene Ausprägung **5** ist im Querschnitt quadratisch ausgeführt. Die einseitig tiefgezogenen Ausprägungen **5** sind auf mehreren in zur Linie B-B (Figur 3) parallel verlaufenden Schnittebenen in Reihe und in gleichen Abständen zueinander angeordnet. Dabei sind die einseitig tiefgezogenen Ausprägungen **5** einer benachbarten zur Linie B-B parallel verlaufenden Schnittebenen C-C so angeordnet, dass die einseitig tiefgezogenen Ausprägungen **5** einer Schnittebene B-B zu den einseitig tiefgezogenen Ausprägungen **5** der anderen Schnittebene C-C in Reihe zueinander stehen. Der Durchmesser **12** der einseitig tiefgezogenen Ausprägungen **5** ist so groß und der Abstand **9** zweier benachbarter einseitig tiefgezogenen Ausprägungen **5** so eng gewählt, dass eine ebene, zusammenhängende Grundfläche **4** gebildet wird, wobei alle Abstände **9** etwa die gleiche Breite haben.

## Patentansprüche

1. Entkopplungsmatte zum Abdichten, Entkoppeln und zur Trittschalldämmung umfassend mehrere Schichten in folgender Reihenfolge
α) erste Gewebe- oder Vliesschicht (**1**),
β) erste Kunststofffolienschicht (**2**),
γ) zweite Kunststofffolienschicht (**3**) mit ebener, zusammenhängender Grundfläche (**4**) und einseitig tiefgezogenen Ausprägungen (**5**), wobei die Ausprägungen (**5**) mit einem Füllstoff (**6**) verfüllt sind und der Füllstoff (**6**) und die zweite Kunststofffolienschicht (**3**) miteinander verklebt sind, und wobei die zusammenhängende Grundfläche (4) mit der ersten Kunststofffolienschicht (2) verbunden ist, so dass ausgeschlossen ist, dass sich der Füllstoff (6) während des Transportes oder der anschließenden Verarbeitung aus der zweiten Kunststofffolienschicht (3) herauslösen und verloren gehen kann,
δ) zweite Gewebe- oder Vliesschicht (7),
wobei die Entkopplungsmatte wasserundurchlässig ist.

2. Entkopplungsmatte nach Anspruch 1, **dadurch gekennzeichnet, dass** die tiefgezogenen Ausprägungen (**5**) flächige Unterseiten (**8**) aufweisen, welche zur ebenen, zusammenhängenden Grundfläche (**4**) parallel und in einer Ebene ausgerichtet sind.

3. Entkopplungsmatte nach einem der Ansprüche 1 bis 2, **dadurch gekennzeichnet, dass** in der zweiten Kunststofffolienschicht (3) der Abstand der Ränder der tiefgezogenen Ausprägungen (**9**) auf der ebenen, zusammenhängenden Grundfläche (**4**) zueinander mindestens 3 mm beträgt.

4. Entkopplungsmatte nach einem der Ansprüche 1 bis 3, **dadurch gekennzeichnet, dass** die Kunststofffolie der zweiten Kunststofffolienschicht (3) eine Dicke von 100 bis 500 µm aufweist.

5. Entkopplungsmatte nach einem der Ansprüche 1 bis 4, **dadurch gekennzeichnet, dass** mindestens zwei Schichten durch Kleben miteinander verbunden sind.

6. Entkopplungsmatte nach einem der Ansprüche 1 bis 5, **dadurch gekennzeichnet, dass** mindestens zwei Schichten durch Thermobonding verbunden sind.

7. Entkopplungsmatte nach einem der Ansprüche 1 bis 6, **dadurch gekennzeichnet, dass** die erste und die zweite Gewebe- oder Vliesschicht (1, 7) aus einem Vliesstoff, einem Textilgewebe, einem feinmaschigen Gewebe oder einem feinmaschigen Gestrick bestehen.

8. Entkopplungsmatte nach einem der Ansprüche 1 bis 7, **dadurch gekennzeichnet, dass** die zweite Kunststofffolienschicht (3) eine Dicke von 3 bis 50 mm, bevorzugt 5 bis 15 mm aufweist.

9. Entkopplungsmatte nach einem der Ansprüche 1 bis 7, **dadurch gekennzeichnet, dass** die Entkopplungsmatte eine Druckfestigkeit von größer 0,2 N/mm² aufweist.

10. Aufbau, insbesondere für einen plattenbekleideten Bodenaufbau, **dadurch gekennzeichnet, dass** der Aufbau eine Entkopplungsmatte nach einem der Ansprüche 1 bis 9 umfasst, wobei die Entkopplungsmatte mit der Seite auf der sich die tiefgezogenen Ausprägungen befinden, auf einen Untergrund aufgebracht ist und auf die Entkopplungsmatte ein Kleber oder Mörtel aufgebracht ist.

11. Verwendung einer Entkopplungsmatte nach einem der Ansprüchen 1 bis 9, zum Entkoppeln, Abdichten und zur Trittschalldämmung.

## Claims

1. Decoupling mat for sealing and decoupling, and for solid-borne-sound insulation, comprising a plurality of layers in the following sequence:
α) first textile layer or non-woven layer (1),
β) first plastics film layer (2),
γ) second plastics film layer (3) with flat, coherent main area (4) and with, on one side, depressed areas (5), where the depressed areas (5) have been filled with a filler (6), and the filler (6) and the second plastics film layer (3) have been adhesive-bonded to one another, and where the coherent main area (4) has been bonded to the first plastics film layer (2), so that it is excluded that the filler (6), during transport or subsequent processing of the second plastics film layer (3), can be detached or lost,
δ) second textile layer or non-woven layer (7), where the decoupling mat is impermeable to water.

2. Decoupling mat according to Claim 1, **characterized in that** the depressed areas (5) have flat undersides (8) oriented parallel to the flat, coherent main area (4) and in a single plane.

3. Decoupling mat according to any of Claims 1 to 2, **characterized in that** in the second plastics film layer (3) the distance between the edges of the depressed areas (9) on the flat, coherent main area (4) is at least 3 mm.

4. Decoupling mat according to any of Claims 1 to 3, **characterized in that** the thickness of the plastics film of the second plastics film layer (3) is from 100 to 500 µm.

5. Decoupling mat according to any of Claims 1 to 4, **characterized in that** at least two layers have been bonded to one another by adhesive bonding.

6. Decoupling mat according to any of Claims 1 to 5, **characterized in that** at least two layers have been bonded by thermobonding.

7. Decoupling mat according to any of Claims 1 to 6, **characterized in that** the first and the second textile layer or non-woven layer (1, 7) are composed of a non-woven fabric, a textile, a fine-mesh woven fabric or a fine-mesh drawn-loop knitted fabric.

8. Decoupling mat according to any of Claims 1 to 7, **characterized in that** the thickness of the second plastics film layer (3) is from 3 to 50 mm, preferably from 5 to 15 mm.

9. Decoupling mat according to any of Claims 1 to 7, **characterized in that** the compressive strength of the decoupling mat is greater than 0.2 N/mm².

10. Structure, in particular for a floor structure with top layer of material in sheet-, panel-, or tile-like form, **characterized in that** the structure comprises a decoupling mat according to any of Claims 1 to 9, where the decoupling mat has been applied, by way of the side on which the depressed areas are located, to a substrate, and an adhesive or mortar has been applied to the decoupling mat.

11. Use of a decoupling mat according to any of Claims 1 to 9 for decoupling and sealing, and for solid-borne-sound insulation.

## Revendications

1. Mat isolant pour l'étanchéification, la séparation et pour l'isolation des bruits de pas, comprenant plusieurs couches dans l'ordre suivant :
α) une première couche de tissu ou de non-tissé (1),
β) une première couche de film plastique (2),
γ) une deuxième couche de film plastique (3) comprenant une surface de base plane d'un seul tenant (4) et des caractéristiques (5) embouties d'un côté, les caractéristiques (5) étant remplies avec une charge (6) et la charge (6) et la deuxième couche de film plastique (3) étant collées l'une avec l'autre, et la surface de base d'un seul tenant (4) étant reliée avec la première couche de film plastique (2), de telle sorte qu'il soit impossible que la charge (6) se détache de la deuxième couche de film plastique (3) et se perde pendant le transport ou le traitement ultérieur,
δ) une deuxième couche de tissu ou de non-tissé (7), le mat isolant étant imperméable à l'eau.

2. Mat isolant selon la revendication 1, **caractérisé en ce que** les caractéristiques (5) embouties présentent des côtés inférieurs plats (8), qui sont parallèles à la surface de base plane d'un seul tenant (4) et orientés dans un plan.

3. Mat isolant selon l'une quelconque des revendications 1 à 2, **caractérisé en ce que**, dans la deuxième couche de film plastique (3), l'écart des bords des caractéristiques embouties (9) sur la surface de base plane d'un seul tenant (4) les uns par rapport aux autres est d'au moins 3 mm.

4. Mat isolant selon l'une quelconque des revendications 1 à 3, **caractérisé en ce que** le film plastique de la deuxième couche de film plastique (3) présente une épaisseur de 100 à 500 µm.

5. Mat isolant selon l'une quelconque des revendications 1 à 4, **caractérisé en ce qu'**au moins deux couches sont reliées par collage l'une avec l'autre.

6. Mat isolant selon l'une quelconque des revendications 1 à 5, **caractérisé en ce qu'**au moins deux couches sont reliées par thermocollage.

7. Mat isolant selon l'une quelconque des revendications 1 à 6, **caractérisé en ce que** la première et la deuxième couche de tissu ou de non-tissé (1, 7) sont constituées d'un non-tissé, d'un tissu textile, d'un tissu à mailles fines ou d'un tricot à mailles fines.

8. Mat isolant selon l'une quelconque des revendications 1 à 7, **caractérisé en ce que** la deuxième couche de film plastique (3) présente une épaisseur de 3 à 50 mm, de préférence de 5 à 15 mm.

9. Mat isolant selon l'une quelconque des revendications 1 à 7, **caractérisé en ce que** le mat isolant présente une résistance à la compression de plus de 0,2 N/mm².

10. Structure, notamment pour une structure de sol revêtue par des plaques, **caractérisée en ce que** la structure comprend un mat isolant selon l'une quelconque des revendications 1 à 9, le mat isolant étant appliqué sur un substrat sur le côté sur lequel se trouvent les caractéristiques embouties, et une colle ou un mortier étant appliqué sur le mat isolant.

11. Utilisation d'un mat isolant selon l'une quelconque des revendications 1 à 9 pour la séparation, l'étanchéification ou pour l'isolation des bruits de pas.
